# FASCICULE DE BREVET EUROPEEN

(11) **EP 2 134 210 B1**
(45) Date de publication et mention de la délivrance du brevet: **31.08.2011**
(21) Numéro de dépôt: 08775710.0
(22) Date de dépôt: 11.03.2008
(51) Int. Cl.: A45F 3/14, A45F 5/02

(54) **CEINTURE DE SUPPORT D'ACCESSOIRES DESTINEE PAR EXEMPLE AUX FORCES DE MAINTIEN DE L'ORDRE**
TRAGEBAND, Z. B. FÜR POLIZEIDIENSTLICHES ZUBEHÖR
CARRIER BELT FOR ACCESSORIES INTENDED, FOR EXAMPLE, LAW ENFORCEMENT

(30) Priorité: 19.03.2007 FR 0753904
(43) Date de publication de la demande: 23.12.2009
(73) Titulaire: GK Professional, 75020 Paris (FR)
(72) Inventeur: KUMUCHIAN, Georges, F-93177 Bagnolet Cedex (FR)
(74) Mandataire: Jacobson, Claude
(86) Numéro de dépôt international: PCT/FR2008/050409
(87) Numéro de publication internationale: WO 2008/129194

(56) Documents cités:
- US-B1- 6 698 632

## Description

La présente invention concerne une ceinture de support d'accessoires destinée par exemple aux forces de maintien de l'ordre ou à des agents de sécurité.

Le personnel destiné au maintien de l'ordre ou à assurer la sécurité, est équipé de ceinture ou de ceinturon sur lequel différents accessoires sont placés, comme par exemple des étuis supportant une arme de poing, une matraque, des menottes, une bombe lacrymogène ou un appareil de communication.

Jusqu'à présent, chaque étui est monté sur un passant glissé sur la ceinture qui est, pour cela, formée par une bande munie d'une boucle de fixation autour de la taille de l'utilisateur.

Dans la majorité des cas actuels, lorsque l'utilisateur souhaite enlever l'accessoire, il est obligé de retirer la ceinture et de faire glisser un ou plusieurs passants avant d'extraire le passant portant l'accessoire qu'il ne souhaite plus utiliser.

Pour éviter ces inconvénients, certains accessoires sont équipés de passants munis de boutons pression ou de ruban auto-agrippant.

C'est le cas notamment du document US 6 698 632 qui décrit une ceinture de support d'accessoires, du type comprenant une bande principale équipée d'un système de fermeture autour de la taille d'un utilisateur, la bande principale comportant, sur au moins une partie de la longueur de sa face interne, une bande secondaire munie de moyens d'accrochage dans au moins une position déterminée d'au moins un passant portant un accessoire.

Les moyens d'accrochage sont formés par des rubans auto-agrippants ce qui ne présentent pas toutes les garanties de sécurité car les accessoires peuvent être facilement arrachés.

L'invention a pour objet de proposer une ceinture de support d'accessoires qui évite ces inconvénients.

L'invention a donc pour objet une ceinture de support d'accessoires, du type comprenant une bande principale équipée d'un système de fermeture autour de la taille d'un utilisateur , la bande principale comportant, sur au moins une partie de la longueur de sa face interne, une bande secondaire munie de moyens d'accrochage dans au moins une position déterminée d'au moins un passant portant un accessoire, caractérisée en ce que les moyens d'accrochage sont formés par des orifices ménagés sur la bande secondaire et destinés à coopérer avec au moins un ergot ménagé sur le passant,

Selon d'autres caractéristiques de l'invention :
- le passant comprend deux branches parallèles et reliées au niveau d'une de leurs extrémités par une zone de jonction, une première bande portant sur sa face externe ledit accessoire et une seconde bande portant sur sa face interne ledit au moins ergot,
- les deux branches du passant sont déplaçables par basculement au niveau de ladite zone de jonction entre une position écartée pour l'introduction du passant sur la bande principale et une position rapprochée de fixation dans ladite position déterminée, et
- la ceinture est réalisée en cuir ou en matière synthétique ou encore en matière plastique,

Les caractéristiques et avantages de l'invention apparaîtront au cours de la description qui va suivre, donnée à titre d'exemple et faite en référence aux dessins annexés, sur lesquels :
- la Fig. 1 est une vue schématique en perspective et éclatée d'une partie d'une ceinture de support d'accessoires, conforme à l'invention,
- la Fig. 2 est une vue schématique en perspective montrant la fixation d'un passant sur la ceinture, et
- la Fig. 3 est une vue schématique en perspective d'une portion d'une ceinture avec le passant monté sur ladite ceinture.

Sur les figures, on a représenté schématiquement une portion d'une ceinture désignée dans son ensemble par la référence 1 et qui comprend une bande principale 10 équipée, de manière classique, d'un système de fermeture, non représenté autour de la taille d'un utilisateur.

Cette ceinture 1 est destinée par exemple aux forces de maintien de l'ordre ou à des agents de sécurité et permet de supporter différents accessoires, comme par exemple des étuis pour une arme de poing, une matraque, des menottes, une bombe lacrymogène ou encore un appareil de communication.

Pour cela, la bande principale 10 comporte, sur au moins une partie de la longueur de sa face interne 10a, une bande secondaire 15 munie de moyens 20 d'accrochage dans au moins une position déterminée d'au moins un passant 25 portant un accessoire, non représenté.

Les moyens 20 d'accrochage sont formés par des orifices 21 ménagés sur la bande secondaire 15.

Dans l'exemple de réalisation représenté sur les figures, ces orifices 21 présentent une forme oblongue et sont disposés horizontalement. Selon d'autres modes de réalisation, ces orifices 21 peuvent avoir une forme oblongue et disposés verticalement ou tout autre forme comme par exemple une forme, circulaire, carrée ou rectangulaire ou triangulaire.

Comme montré par exemple à la Fig. 1, le passant 25 comprend deux branches parallèles, respectivement 26 et 27, reliées entre elles au niveau d'une de leurs extrémités par une zone de jonction 28. Une première branche 26 porte sur sa face externe l'accessoire, non représenté, et une seconde branche 27 porte sur sa face interne au moins un ergot 29 destiné à coopérer avec un orifice 21 de la bande secondaire 15 et de forme sensiblement complémentaire audit orifice 21.

Ainsi et comme montré à la Fig. 2, la branche 27 du passant 25 est déplaçable par un mouvement de levier au niveau de la ligne de jonction 28 de façon à l'écarter de la branche 26.

Pour l'introduction du passant 25 sur la bande principale 10 de la ceinture, il suffit à l'utilisateur d'écarter la branche 27 et de glisser le passant 25 portant un accessoire sur la bande principale 10. Ensuite, l'utilisateur déplace le passant 25 le long de la bande principale 10 en maintenant la branche 27 écartée pour placer dans l'orifice 21 choisi l'ergot 29 afin de disposer le passant et l'accessoire dans la position désirée correspondant à celle choisie et à la morphologie de l'utilisateur.

L'utilisateur peut placer bien évidement plusieurs passants 25 portant chacun un accessoire sur la bande principale 10 de la ceinture.

La ceinture 1 est réalisée en cuir ou en matière synthétique ou encore en matière plastique et le passant est, de préférence, réalisé par injection d'au moins une matière plastique.

La ceinture selon l'invention présente l'avantage pour un utilisateur de pouvoir placer les accessoires dans une position quelconque le long de la ceinture, tout en les maintenant dans une position fixe déterminée. Ainsi, le passant présente la même sécurité qu'un passant fixe sans en avoir les inconvénients.

De plus, l'utilisateur a la possibilité d'ôter un accessoire sans avoir à retirer tous les autres accessoires ou sans être obligé de retirer complètement la ceinture.

Enfin, la ceinture selon l'invention présente la même esthétique qu'une ceinture classique du fait que les moyens de fixation sont placés sur le côté interne de celle-ci.

## Revendications

1. Ceinture de support d'accessoires, du type comprenant une bande principale (10) équipée d'un système de fermeture autour de la taille d'un utilisateur, la bande principale (10) comportant, sur au moins une partie de la longueur de sa face interne, une bande secondaire (15) munie de moyens (20, 29) d'accrochage dans au moins une position déterminée d'au moins un passant (25) portant un accessoire, **caractérisée en ce que** les moyens (20) d'accrochage sont formés par des orifices (21) ménagés sur la bande secondaire (15) et destinés à coopérer avec au moins un ergot (29) ménagé sur le passant (25).

2. Ceinture selon la revendication 1, **caractérisée en ce que** le passant (25) comprend deux branches (26, 27) parallèles et reliées au niveau d'une de leurs extrémités par une zone de jonction (28), une première branche (26) portant sur sa face externe ledit accessoire et une seconde branche (27) portant sur sa face interne ledit au moins ergot (29).

3. Ceinture selon la revendication 2, **caractérisée en ce que** la branche (27) du passant (25) est déplaçable par basculement au niveau de ladite zone de jonction (28) entre une position écartée pour l'introduction du passant (25) sur la bande principale (10) et une position rapprochée de fixation dans ladite position déterminée.

4. Ceinture selon l'une quelconque des revendications 1 à 3, **caractérisée en ce qu'**elle est réalisée en cuir ou en matière synthétique ou encore en matière plastique.

## Claims

1. A carrier belt for accessories, of the type comprising a main strap (10) equipped with a closure system around a user's waist, the main strap (10) comprising, over at least part of the length of its internal face, a second strap (15) provided with means (20, 29) for hooking on in at least one specified position of at least one keeper (25) carrying an accessory, **characterised in that** the hooking on means (20) are formed by openings (21) made in the second strap (15) and intended to cooperate with at least one spur made on the keeper (25).

2. The belt according to Claim 1, **characterised in that** the keeper (25) comprise two parallel branches (26, 27) joined on one of their ends by a junction zone (28), a first branch (26) carrying on its outer face said accessory, and a second branch (27) carrying on its inner face said at least one spur (29).

3. The belt according to Claim 2, **characterised in that** the branch (27) of the keeper (25) can be moved by tilting at said junction zone (28) between a distant position for introducing the keeper (25) over the main strap (10) and a close position for fixing in said specified position.

4. The belt according to any of Claims 1 to 3, **characterised in that** it is made of leather or a synthetic material or else a plastic material.

## Patentansprüche

1. Gürtel zum Tragen von Ausrustungsgegenständen, von dem Typ mit einem Hauptriemen (10), der mit einer Anordnung zum Verschließen um die Taille eines Benutzers versehen ist, wobei der Hauptriemen (10) über zumindest einen Teil der Länge seiner Innenseite einen Zusatzriemen (15) aufweist, der mit Einrichtungen (20, 29) zum Einhaken mindestens einer, einen Ausrütungsgegenstand tragenden Spange (25) in mindestens einer vorgegebenen Position versehen ist,
**dadurch gekennzeichnet,**
**dass** die Einhakeinrichtungen (20) von Öffnungen (21) gebildet werden, die an dem Zusatzriemen (15) ausgebildet sind und dazu bestimmt sind, mit mindestens einer, an der Spange (25) ausgebildeten Nase (29) zusammenzuwirken.

2. Gürtel nach Anspruch 1,
**dadurch gekennzeichnet,**
**dass** die Spange (25) zwei parallele Schenkel (26, 27) aufweist, die an einem ihrer Enden mit einem Verbindungsbereich (28) verbunden sind, wobei ein erster Schenkel (26) auf seiner Außenseite den Ausrüstungsgegenstand trägt, und ein zweiter Schenkel (27) auf seiner Innenseite die mindestens eine Nase (29) trägt.

3. Gürtel nach Anspruch 2,
**dadurch gekennzeichnet,**
**dass** der Schenkel (27) der Spange (25) durch Verschwenken an dem Verbindungsbereich (28) zwischen einer abgehobenen Position rum Aufschieben der Spange (25) auf den Hauptriemen (10) und einer angelegten Position zum Befestigen in der vorgegebenen Position bewegbar ist.

4. Gürtel nach einem der Anspruche 1 bis 3,
**dadurch gekennzeichnet,**
**dass** er aus Leder oder aus Synthetikmaterial oder auch aus Plastikmaterial gefertigt ist.
